# EUROPÄISCHE PATENTSCHRIFT

(11) **EP 0 701 227 B1**
(45) Veröffentlichungstag und Bekanntmachung des Hinweises auf die Patenterteilung: **01.08.2001**
(21) Anmeldenummer: 95113873.4
(22) Anmeldetag: 04.09.1995
(51) Int. Cl.: G06K 17/00, G07F 17/26, G07G 5/00

(54) **Verfahren und Anordnung zum Erstellen eines Belegs über die Einlieferung eines Gegenstandes**
Method and device for the verification of delivering a thing
Procédé et dispositif pour la vérification de la livraison d'un objet

(30) Priorität: 09.09.1994 DE 4432209
(43) Veröffentlichungstag der Anmeldung: 13.03.1996
(73) Patentinhaber: Wincor Nixdorf GmbH & Co KG, 33106 Paderborn (DE)
(72) Erfinder: Holland-Letz, Günter, D-33106 Paderborn (DE)

(56) Entgegenhaltungen:
- DE-A- 3 439 356
- GB-A- 967 426
- US-A- 3 778 596

## Beschreibung

Die Erfindung betrifft ein Verfahren zum Erstellen eines Belegs über die Einlieferung eines Gegenstandes und eine Vorrichtung zur Durchführung dieses Verfahrens, die insbesondere zur automatischen Bearbeitung von Postsachen des Versandtyps 'Einschreiben' geeignet ist.

Es besteht vielfach das Erfordernis, Gegenstände, insbesondere Wertgegenstände bei einer Institution zur sicheren Verwahrung oder zum Versand einzuliefern. Mit der Einlieferung geht die Verantwortung für diesen Gegenstand auf die Institution über, die deshalb dem Einlieferer einen Beleg über die Einlieferung ausstellen muß. Bisher geschieht dies manuell, d.h. ein Mitarbeiter der Institution nimmt den Gegenstand in Empfang und stellt eine Empfangsquittung aus. Meist wird dabei eine Zählnummer vergeben, die sowohl auf dem Gegenstand als auch auf dem Beleg vermerkt wird. Dienstleistungen der genannten Art sind personalaufwendig und, da von Menschen durchgeführt, nicht immer fehlerfrei. Beispielsweise könnte es bei größerem Andrang am Einlieferungsschalter zu Vertauschungen kommen.

Die genannte Dienstleistung ist beispielsweise von Postämtern zu erbringen, wenn es um die Abfertigung von eingeschriebenen Postsendungen geht. Aus der EP 0 264 502 A1 ist bereits eine Vorrichtung zur automatischen Postbearbeitung bekannt. Diese Vorrichtung gestattet die selbstbediente Abwicklung fast aller Postgeschäfte, mit Ausnahme der Einlieferung eingeschriebener Postsendungen. Hierzu ist nämlich die Ausgabe einer Empfangsquittung an den Einlieferer erforderlich. Die bekannte Einrichtung kann aber lediglich Quittungen über eingezahlte Postgebühren ausdrucken.

In der US 3 689 155 A ist eine Vorrichtung zur automatischen Bearbeitung eingeschriebener Postsendungen beschrieben, bei der in einem Nachbearbeitungsvorgang nach der eigentlichen Einlieferung von jedem vereinnahmten Gegenstand eine Fotografie erstellt wird. Ein fotografierter Gegenstand wird nur auf einem postinternen Laufzettel abgebildet, nicht aber auf der Einlieferungsquittung. Der Einlieferer hat weder eine Kontrollmöglichkeit über die Qualität der Aufnahme noch kann er deren Erstellung beeinflussen. Er erhält lediglich eine schriftliche Einlieferungsquittung.

In der DE 34 39 356 A wird ein Einschreibpost-Automat für die automatische Bearbeitung von Postsachen des Versandtyps 'Einschreiben' vorgeschlagen, der unter anderem umfaßt:
Ein Gehäuse mit einem Einwurfschlitz für eingeschriebene Briefsendungen,
eine innerhalb des Gehäuses hinter dem Einwurfschlitz angeordnete bewegliche Plattform zum Abstützen und Weiterbefördern des Briefes aus dem Bereich der Einwurfklappe,
eine Einrichtung zur manuellen Eingabe zumindest einer gewünschten Versandart,
eine Vorratsrolle mit fortlaufend numerierten, an einen Einlieferer auszugebenden Einlieferungs-Belegabschnitten,
eine Videokamera zum bildlichen Erfassen des Briefes, wobei die Abbildung des Briefes durch elektrische Videosignale repräsentiert wird, welche auf einem Videoband zwecks Archivierung aufgezeichnet werden,
eine Steuereinrichtung u.a. zur Betätigung der Videokamera, der Einzahlungsbeleg-Ausgabe und zum Bewegen der beweglichen Plattform zwecks Weiterbeförderung in einen Speicherraum abhängig von der Entrichtung einer Gebühr und der Betätigung einer Freigabetaste.

Der bekannte Einschreibpost-Automat hat die nachfolgend beschriebene Arbeitsweise:

Eingabe des bereits mit dem üblichen Porto freigemachten Briefes durch den Einwurfschlitz in das Gehäuse, das den Gegenstand dem Zugriff des Einlieferers entzieht,
Entrichtung der Einschreibgebühr und Betätigen der Freigabetate durch den Einlieferer, worauf die Steuereinrichtung nacheinander die folgenden Abläufe auslöst:
Der Einwurfschlitz wird verriegelt,
der Brief wird mit einem Stempelaufdruck versehen,
die Oberseite des Briefes wird mit Hilfe der Videokamera abgelichtet und das Videobild gespeichert,
ein Einlieferungsbeleg wird von der Vorratsrolle abgezogen und ausgegeben,
der Brief wird in den Speicherraum befördert,
Entriegelung des Einwurfschlitzes für einen nächsten Vorgang.

Der aus der DE 34 39 356 A bekannte Einschreibpost-Automat ist lediglich für Briefe vorgesehen für die nur wenige Formatbereiche zugelassen sind. Außerdem ist keine Möglichkeit vorgesehen, das von der Videokamera erzeugte Videobild auf Erkennbarkeit zu kontrollieren. Bei einem falsch herum eingelegten Brief würde nur die unbeschriebene Rückseite fotografiert, so daß eine Ermittlung des Adressaten an Hand der Nummer des Einlieferungsbeleges nicht möglich ist.

In der GB 967 426 A ist eine Einrichtung zur automatischen Entgegennahme von Postgut beschrieben, die eine Recheneinrichtung zur Berechnung des Portos an Hand des Gewichts und der Versandart enthält.

Der erste Teil der Aufgabe der Erfindung besteht darin, ein Verfahren anzugeben, mit dem die automatische Erstellungeines Beleges über die Einlieferung eines Gegenstandes in eine selbstbediente Annahmevorrichtung für solche Gegenstände ermöglicht wird. Der zweite Teil der Aufgabe besteht darin, eine Vorrichtung zur automatischen Bearbeitung von Postsachen des Versandtyps 'Einschreiben' vorzuschlagen, in dem das erfindungsgemäße Verfahren zum Einsatz kommt.

Der erste Teil der Aufgabe wird durch die Merkmale des Anspruchs 1 und der zweite Teil der Aufgabe durch die Merkmale des Anspruchs 4 gelöst.

Bei der Lösung des ersten Teils der Aufgabe geht die Erfindung von der Überlegung aus, daß bei einer unbedienten Einlieferung ein eingelieferter Gegenstand, bzw. bei zu versendenden Gegenständen der Adressat dieses Gegenstandes, nur dann zuverlässig an Hand eines Belegs identifiziert werden kann, wenn der Beleg verfälschungssicher, d.h. ohne jedliches Zutun des Einlieferers erstellt wird. Dies ist besonders einfach möglich, wenn von dem Gegenstand automatisch eine elektrofotografische Ablichtung angefertigt wird, die zur Erstellung des Belegs verwendet wird. Der Gegenstand wird mit seiner Einvernahme dem Zugriff des Einlieferers zunächst vorläufig entzogen. Erst nachdem der Beleg erstellt ist, erfolgt die endgültige Einvernahme und damit der endgültige Entzug des Gegenstandes aus dem Zugriffsbereich des Einlieferers. Damit ist sichergestellt, daß der Einlieferungsvorgang bis zur Erstellung des Belegs abgebrochen und der Gegenstand dem Einlieferer wieder zur Verfügung gestellt werden kann. Um dem Einlieferer eine Kontrollmöglichkeit zu geben, was auf dem Beleg abgebildet wird, wird in einem weiteren Verfahrensschritt vor der Erstellung des Belegs die zur Abbildung auf dem Beleg vorgesehene Information auf einem Sichtgerät angezeigt. Erst wenn der Einlieferer, beispielsweise durch Betätigen einer Taste, ein Freigabesignal gibt, wird der Beleg erstellt. Damit kann der Einlieferer prüfen, ob der Gegenstand bzw. das Schriftfeld wirklich an Hand der elektrofotografischen Ablichtung identifizierbar bzw. das Schriftfeld lesbar ist. Der Gegenstand könnte ja in einer Lage vereinnahmt worden sein, in der das Schriftfeld von der elektrofotografischen Einrichtung nicht erfaßt werden kann. Nach Erstellung bzw. Ausgabe des Belegs an den Einlieferer kann auf den Gegenstand nicht mehr zugegriffen werden. Damit ist jede Möglichkeit vereitelt, in betrügerischer Absicht den Gegenstand und den Beleg an sich zu bringen.

Im einfachsten Fall wird die Ablichtung des Gegenstandes vollständig auf dem Beleg abgebildet. Dieser zeigt damit eine Fotografie des Gegenstandes, die ergänzbar ist um druckschriftliche Angaben über Datum und Zeit der Einlieferung, des Ortes, eine die vereinnahmende Vorrichtung identifizierende Angabe und eine Zählnummer des Vorgangs.

Erfindungsgemäß wird mit Hilfe eines Mustererkennungsverfahrens ein auf dem Gegenstand befindliches Schriftfeld isoliert und nur dieses auf dem Beleg abgebildet. Das hat den Vorteil, daß die Beschriftung dieses Feldes auch dann auf dem Beleg leserlich ist, wenn der eingelieferte Gegenstand gegenüber dem Schriftfeld groß ist. Da Beschriftungsfelder im allgemeinen bestimmten Formvorschriften genügen müssen, ist deren Erkennung nicht schwierig. Ein typisches Beispiel für eine solches Schriftfeld ist das Adressenfeld auf Postsendungen.

Besonders vorteilhaft ist es, mit Hilfe eines Schrifterkennungsverfahrens die Schriftzeichen auf dem Schriftfeld in digitale Daten umzuwandeln, mit deren Hilfe die Beschriftung auf dem Beleg abgedruckt wird. Der Vorteil ist darin zu sehen, daß der Beleg dann nur druckschriftliche Angaben ohne die Lesbarkeit störende Bildinformationen enthält. Darüber hinaus können die digitalen Daten in Datenverarbeitungsanlagen weiterverarbeitet werden, z.B. zur Erstellung von Listen oder Statistiken.

Als ein weiterer Verfahrensschritt kann die Ermittlung des Gegenstandsgewichts vorgesehen sein. Wird dieses Gewicht bei der Erstellung des Belegs mit verwendet, erhält der Einlieferer eine Kontrollmöglichkeit, ob der Gegenstand vollständig geblieben ist. Zugleich kann das Gewicht zur Berechnung von Verwahrungs- oder Versandgebühren herangezogen werden.

Weitere Merkmale und Vorteile der Erfindung ergeben sich aus den Unteransprüchen und der folgenden Beschreibung, welche in Verbindung mit der beigefügten Zeichnung eine Vorrichtung zur Durchführung des vorbeschriebenen Verfahrens erläutert, die insbesondere zur automatischen Bearbeitung von Postsachen des Versandtyps 'Einschreiben' geeignet ist.

Es zeigt:
- Fig 1: eine Vorrichtung zur automatischen Bearbeitung von Postsachen in einer schematischen Seitenansicht
- Fig 2: eine Draufsicht auf das Bedienfeld der in Fig. 1 gezeigten Vorrichtung.

In Fig. 1 ist eine Vorrichtung zur automatischen Bearbeitung von Postsachen insbesondere des Versandtyps 'Einschreiben' allgemein mit 10 bezeichnet. Dieses umfaßt ein kastenförmiges Gehäuse 12 und einen pultförmigen Aufsatz 14 mit einem Bedienfeld 16. In die Vorderwand 18 des Gehäuses 12 ist eine Öffnung 20 eingebracht, an deren Unterkante 22 eine Klappe 24 angelenkt ist. Diese Klappe ist in ihrer die Öffnung 20 verschließenden Position mit durchgezogenen Linien und in ihrer geöffneten Position gestrichelt dargestellt und mit 24' bezeichnet.

Von der Unterkante der Klappe 24 steht eine Tragplatte 26 senkrecht in Richtung des Gehäuseinneren ab. Unterhalb der Tragplatte 26 ist ein Transportband 28 angeordnet, dessen Transportrichtung waagerecht von der Vorderwand 18 in das Gehäuseinnere verläuft. Das Transportband 28 endet über einem Aufnahmebehälter 30. Es ist auf einer Waage 32 gelagert und wird von einem Motor 34 angetrieben. Die Klappe 24 ist durch einen elektromagnetisch betätigbaren Riegel 36 in ihrer geschlossenen Stellung verriegelbar. Oben ist in dem Gehäuse 12 eine Videokamera 38 so angeordnet, daß ihr Aufnahmebereich mit der Tragplatte 26 zusammenfällt.

In den Aufsatz 14 ist ein grafikfähiger Drucker 40 eingebaut, dessen Papierausgabe in eine Ausgabeöffnung 42 im Bedienfeld 16 mündet. Der Drucker kann als Einzelblattdrukker mit einem Papiermagazin oder auch - wie in Fig. 1 symbolisch dargestellt - als Endlospapierdrucker mit einer Papierrolle ausgebildet sein, ohne daß dies für die Erfindung von Bedeutung wäre.

In das Bedienfeld 16 ist ferner eine Tastatur 44, ein Sichtgerät 46 und ein Kreditkartenleser 48 eingebaut. Es kann auch zusätzlich eine Eingabeöffnung für Münzen und Banknoten vorgesehen sein.

In das Gehäuse 12 ist eine Datenverarbeitungseinrichtung 50 eingebaut, die der Steuerung der Vorrichtung 10 dient. Mit dieser ist die Waage 32, der Antriebsmotor 34, der Riegel 36, die Videokamera 38, der Drucker 40, die Tastatur 44, das Sichtgerät 46 und der Kreditkartenleser 48 elektrisch verbunden. Ferner ist in der Datenverarbeitungsanlage 50 eine Gebührentabelle gespeichert.

Nachfolgend wird ein Einlieferungsvorgang für eine eingeschriebene Postsache beschrieben. Der Einlieferer öffnet dazu die Klappe 24 und legt die Postsache - dies kann ein Brief oder auch eine Päckchen sein - auf der Tragplatte 26 so ab, daß das Adressfeld nach oben zeigt. Dann schließt er die Klappe 24 wieder. Dadurch kommt die Postsache auf dem Transportband 28 zu liegen. Die Waage 32 erfaßt das Vorliegen einer Postsache und meldet dies an die Datenverarbeitungsanlage 50. Diese betätigt daraufhin den Riegel 36, so daß die Klappe 24 nicht mehr zu öffnen ist. Gleichzeitig wird das Gewicht der Postsache gespeichert. Über eine Information auf dem Sichtgerät 46 wird der Einlieferer nun aufgefordert, über die Tastatur 44 die gewünschte Versandart einzugeben. Dies kann ein einfaches Einschreiben, ein Einschreiben mit Rückschein oder auch eine Wertsendung sein. Die Datenverarbeitungseinrichtung 50 prüft nun, ob die gewünschte Versandart für eine Postsache mit dem ermittelten Gewicht möglich ist. Ist dies nicht der Fall, schlägt die Datenverarbeitungsanlage 50 über eine Anzeige auf dem Sichtgerät 46 eine zulässige Versandart vor. Diese kann der Einlieferer über eine Tastatureingabe bestätigen oder den Einliefervorgang abbrechen. Im letzten Fall löst die Datenverarbeitungsanlage 50 den Riegel 36, so daß die Postsache der Vorrichtung 10 entnommen werden kann.

Bei einer zulässigen Versandart wird die Videokamera 38 eingeschaltet und das von ihr aufgenommene Bild der Postsache je nach benutztem Verfahren als Ganzes, des Adressenfeldes oder die Aufschrift auf dem Adressenfeld auf dem Sichtgerät 46 abgebildet. Zugleich wird das zu zahlende Porto angezeigt, das die Datenverarbeitungsanlage 50 aus der gewünschten Versandart und dem Gewicht an Hand der Gebührentabelle errechnet hat.

Der Einlieferer wird nun aufgefordert, die Abbildung daraufhin zu überprüfen, ob sie den Gegenstand bzw. das Adressenfeld deutlich wiedergibt. Ist dies nicht der Fall oder ist der Einlieferer nicht bereit, das geforderte Porto zu bezahlen, kann er durch Betätigen einer 'Abbruch'-Taste den Vorgang abbrechen, worauf der Riegel 36 wie oben beschrieben gelöst wird. Bestätigt der Einlieferer hingegen die Anzeige, wird er aufgefordert, seine Kreditkarte zwecks Abbuchung des verlangten Betrages in den Kreditkartenleser 48 einzuführen oder, wenn die Ausgestaltung der Vorrichtung 10 dies zuläßt, den Betrag bar zu entrichten. Darauf wird ein Beleg gedruckt, der das zuvor auf dem Sichtgerät 46 angezeigte Bild, eine Einlieferungsnummer, Ort und Zeit der Einlieferung, eine die Vorrichtung 10 identifizierende Angabe und einen Freimachungsvermerk enthält. Der Beleg wird aus der Ausgabeöffnung 42 herausgefördert und so dem Einlieferer ausgehändigt. Anschließend wird der Motor 34 eingeschaltet, worauf die Postsache von dem Transportband 28 in den Aufnahmebehälter 30 befördert wird.

Die Vorrichtung 10 kann in an sich bekannter Weise mit einer Frankiereinrichtung ausgestattet sein, die es gestattet, einen Freivermerk auf die Postsache aufzubringen. Ferner ist es möglich, Versandpapiere wie z.B. einen Rückschein oder eine Paketkarte auf die gleiche Weise wie den Beleg zu drucken und über einen nicht dargestellten Transportkanal der Postsache beizufügen.

Statt mit einem Aufnahmebehälter kann die Vorrichtung auch mit einer Öffnung in der Hinterwand oder im Boden ausgestattet sein, durch die die Postsachen abgefördert werden. Schließlich ist es auch möglich, die Einlieferungsöffnung 20 statt mit einer Klappe mit einer Schublade auszustatten, in die die einzuliefernde Postsache zu legen ist.

Eine Vorrichtung der beschriebenen Art kann auch dazu benutzt werden, Wertgegenstände zur sicheren Verwahrung bei einer Bank oder einer Hotelrezeption einzuliefern. Eine Empfangsbestätigung kann in der gleichen Weise wie ein postalischer Einlieferungsschein erstellt werden. Eventuell anfallende Verwahrungsgebühren können in gleicher Weise wie Porti berechnet und kassiert werden.

## Patentansprüche

1. Verfahren zum Erstellen eines Belegs über die Einlieferung eines Gegenstandes mit den Verfahrensschritten:
- Einvernahme des Gegenstandes in ein Behältnis, das den Gegenstand dem Zugriff des Einlieferers vorläufig entzieht,
- Erstellen einer elektrofotografischen Ablichtung des Gegenstandes, wobei die Ablichtung durch elektrische Daten einer Videokamera repräsentiert wird,
- Anzeigen der für die Erstellung eines Belegs vorgesehenen Information auf einem Sichtgerät anhand der elektrischen Daten und Freigabe dieser Information nach einem vom Einlieferer gegebenen Freigabesignal,
- Erzeugung eines Belegs mit einer Abbildung einer den Gegenstand oder den Adressaten identifizierenden Information auf dem Beleg unter Verwendung der Ablichtung,
wobei aus den die elektrofotografische Ablichtung repräsentierenden elektrischen Daten mit Hilfe eines Mustererkennungsverfahrens ein auf dem Gegenstand befindliches Schriftfeld isoliert wird und auf dem Beleg nur dieses Schriftfeld abgebildet wird,
- Endgültiger Entzug des Gegenstandes aus dem Zugriffsbereich des Einlieferers.

2. Verfahren nach Anspruch 1, bei dem durch ein Schrifterkennungsverfahren wenigstens die Schriftzeichen auf dem Schriftfeld in digitale Daten umgewandelt werden, mit deren Hilfe diese Beschriftung auf dem Beleg abgedruckt wird.

3. Verfahren nach einem der Ansprüche 1 oder 2, bei dem in einem weiteren Verfahrensschritt das Gewicht des Gegenstandes ermittelt und bei der Erstellung des Belegs verwendet wird.

4. Vorrichtung zur Durchführung des Verfahrens nach einem der Ansprüche 1 oder 2 und Anspruch 3 zur automatischen Bearbeitung von Postsachen des Versandtyps 'Einschreiben', umfassend
- ein Gehäuse (12) mit einer Öffnung (20) für die Postsachen,
- einen durch eine Steuerung (50) steuerbaren Verschluß (24, 36) für die Öffnung (20),
- eine Wiegestation (32),
- eine Einrichtung zur manuellen Eingabe (44) zumindest einer gewünschten Versandart,
- eine Recheneinrichtung (50) zum Berechnen des Portos aus Gewicht und Versandart entsprechend einer in der Recheneinrichtung gespeicherten Gebührentabelle,
- eine Videokamera (38) zum bildlichen Erfassen der Postsache, wobei die Abbildung der Postsache durch elektrische Daten repräsentiert wird,
- eine Mustererkennungseinrichtung zur Isolierung eines auf dem Gegenstand befindliches Schriftfeldes aus den die elektrofotografische Ablichtung repräsentierenden elektrischen Daten,
- eine Anzeigevorrichtung (46) zur Anzeige von für die Erstellung eines Beleges vorgesehenen Informationen anhand der elektrischen Daten und wenigstens des zu zahlenden Portos,
- eine Freigabetaste zur Freigabe des Drucks einer Einlieferungsquittung und von Versandpapieren,
- eine Druckeinrichtung (40) zum Erstellen einer Einlieferungsquittung und von Versandpapieren abhängig von der Versandart unter Steuerung der Videokamera (38).

## Claims

1. Method of creating a document relating to the inward delivery of an article, with the method steps:
- acceptance of the article into a container which temporarily withdraws the article from the access of the deliverer,
- creation of an electrophotographic image of the object, the image being represented by electrical data in a video camera,
- display of the information envisaged for the creation of a document on a visual display unit, using the electrical data, and acceptance of this information in accordance with an acceptance signal given by the deliverer,
- production of a document with a depiction of an item of information identifying the article or the addressee on the document, using the image, a text field on the article being isolated from the electrical data representing the electrophotographic image, with the aid of a pattern recognition method, and only this text field being depicted on the document,
- final withdrawal of the article from the access area of the deliverer.

2. Method according to Claim 1, in which, by means of a text recognition method, at least the characters on the text field are converted into digital data, with the aid of which this inscription is printed on the document.

3. Method according to either of Claims 1 and 2, in which, in a further method step, the weight of the article is determined and used in the creation of the document.

4. Apparatus for implementing the method according to either Claim 1 or 2 and Claim 3 for the automatic processing of items of mail of the "registered letter" postal class, comprising
- a housing (12) with an opening (20) for the items of mail,
- a closure (24,36) for the opening (20) which can be controlled by a control system (50),
- a weighing station (32),
- a device for the manual input (44) of at least a desired postal class,
- a computing device (50) for computing the postage from weight and postal class in accordance with a table of charges stored in the computing device,
- a video camera (38) to register the item of mail by imaging, the depiction of the item of mail being represented by electrical data,
- a pattern recognition device for isolating a text field on the article from the electrical data representing the electrophotographic image,
- a display device (46) for displaying information envisaged for the creation of a document, using the electrical data and at least the postage to be paid,
- an acceptance key for accepting the printing of an inward delivery receipt and of despatch papers,
- a printing device (40) for the creation of an inward delivery receipt and of despatch papers on the basis of the postal class, under the control of the video camera (38).

## Revendications

1. Procédé pour établir un reçu lors du dépôt d'un objet, comprenant les étapes suivantes :
- dépôt de l'objet dans un récipient qui interdit provisoirement au déposant d'accéder à l'objet,
- établissement d'une photocopie électrophotographique de l'objet, la photocopie étant représentée par des données électriques d'une caméra vidéo,
- affichage sur un appareil de visualisation, à l'aide des données électriques, des informations prévues pour l'établissement d'un reçu, et validation de ces informations à la suite d'un signal de validation donné par le déposant,
- production d'un reçu sur lequel sont reproduites, en utilisant la photocopie, des informations identifiant l'objet ou le destinataire, un champ d'écriture présent sur l'objet étant isolé, à l'aide d'un procédé de reconnaissance de tracé, à partir des données électriques représentant la photocopie électrophotographique, et seul ce champ d'écriture étant reproduit sur le reçu,
- retrait définitif de l'objet de la zone d'accès du déposant.

2. Procédé suivant la revendication 1, suivant lequel, par un procédé de reconnaissance de caractères, au moins les caractères présents dans le champ d'écriture sont transformés en données numériques, à l'aide desquelles ce texte est imprimé sur le reçu.

3. Procédé suivant la revendication 1 ou 2, suivant lequel, au cours d'une étape supplémentaire, on détermine le poids de l'objet et on utilise ce poids lors de l'établissement du reçu.

4. Dispositif pour la mise en oeuvre du procédé suivant l'une des revendications 1 à 3 pour le traitement automatisé d'envois postaux du type « recommandés », comportant
- un boîtier (12) doté d'une ouverture (20) pour les envois postaux,
- un dispositif (24, 36) de fermeture, pouvant être commandé par un dispositif (50) de commande, pour l'ouverture (20),
- un poste (32) de pesage,
- un dispositif de saisie (44) manuelle d'au moins un type souhaité d'expédition,
- un dispositif (50) de calcul pour calculer l'affranchissement à partir du poids et du type d'expédition, conformément à une table de taxes mémorisée dans le dispositif de calcul,
- une caméra (38) vidéo pour enregistrer une image de l'envoi postal, la reproduction de l'envoi postal étant représentée par des données électriques,
- un dispositif de reconnaissance de tracé pour isoler, à partir des données électriques représentant la photocopie électrophotographique, un champ d'écriture présent sur l'objet,
- un dispositif (46) d'affichage pour afficher, à l'aide des données électriques et au moins de l'affranchissement à payer, des informations prévues pour l'établissement d'un reçu,
- une touche de validation pour valider l'impression d'une quittance de dépôt et de documents d'expédition,
- un dispositif (40) d'impression pour établir une quittance de dépôt et des documents d'expédition en fonction du type d'expédition, sous la commande de la caméra (38) vidéo.
